# EUROPÄISCHE PATENTSCHRIFT

(11) **EP 0 292 585 B1**
(45) Veröffentlichungstag und Bekanntmachung des Hinweises auf die Patenterteilung: **18.07.1990**
(21) Anmeldenummer: 87107597.4
(22) Anmeldetag: 25.05.1987
(51) Int. Cl.: D04H 1/42

(54) **Verfahren zur Erzeugung eines Faservlieses**
Method for making a fibre web
Procédé de fabrication d'une nappe de fibres

(43) Veröffentlichungstag der Anmeldung: 30.11.1988
(73) Patentinhaber: CARL SCHENCK AG, D-64273 Darmstadt (DE)
(72) Erfinder: Henschel, Walter, D-6111 Otzberg (DE); Kunstmann, Uwe, Dr., D-6101 Rossdorf 1 (DE); Melzer, Gerhard, D-6147 Lautertal 1 (DE)
(74) Vertreter: Dallhammer, Herbert, Dipl.-Ing.

(56) Entgegenhaltungen:
- DE-A- 2 149 892
- FR-A- 2 316 364

## Beschreibung

Die Erfindung betrifft ein Verfahren zur Erzeugung eines Faservlieses auf einem beweglichen gasdurchlässigen Boden einer Verteilkammer bildenden mit Unterdruck beaufschlagten endlosen Ablageband, wobei nach mechanischem Auflösen der Fasern der Faserstrom mittels Luftströmung in die Verteilkammer geführt wird, und wobei noch weitere Luftströme der Verteilkammer zugeführt werden, und wobei vor der verteilkammer in der Gesamtbreite des späteren Vlieses ein aufsteigender gerichteter Luftstrom in diesen eingebrachte Fasern vor ihrer mechanischen Auflösung vorauflöst.

Zur Herstellung von Faservliesen ist durch die deutsche Offenlegungsschrift Nr. 21 49 892 ein Verfahren der eingangs genannten Art bekannt geworden, bei dem trockene Fasern auf ein gasdurchlässiges, eine Verteilkammer nach unten abschlie- βendes Ablageband aufgebracht werden. Hierbei werden zur Ablenkung des mit Fasern beladenen Stroms zusätzlich Luftströme in die Verteilkammer eingeleitet. Diese zusätzlichen Luftströme dienen dazu, eine unkontrollierbare Ablagerung von Fasern vorzubeugen dergestalt, daß der faserführende senkrechte Gasstrom beim Eintritt in das Innere der Verteilungskammer und im weiteren Verlauf der Bewegung in Richtung des Ablagebandes einer Bahn folgt, die einer ballistischen Kurve oder Wurfbahn ähnlich ist. Hiermit soll eine Separierung der eingetragenen Fasern nach ihrer Größe bewirkt werden dergestalt, daß die gröberen und schwereren Fasern weiter ausgestoßen werden, während die feineren und leichteren Fasern auf dem kürzesten Wege in Richtung des Ablagebandes abgelegt werden. Durch eine derartige Verfahrensweise ist eine Auflösung von Fasern nicht möglich, da durch die verschieden gerichteten Luftströme eine Zusammenballen größerer Faserteilchen aneinander oder ein Anlagem kleinerer Faserteilchen an größere Faserteilchen nicht auszuschließen ist. Werden derartige Bündel verfaserter Lignozelluloseteilchen im Vlies abgelegt, so ergibt sich ein ungleichförmiges Vlies, welches bei der Weiterverarbeitung zu plattenförmigen Werkstücken im Hinblick auf seine Festigkeit und seine Dichte zu Ausschuß führt.

Ausgehend hiervon liegt der Erfindung die Aufgabe zugrunde, eine Verklumpung aufgelösten Fasermaterials bis zur Ablage im Vlies zu vermeiden und gleichzeitig ein hochverdichtetes Vlies zu erhalten. Diese Aufgabe wird mit den kennzeichnenden Merkmalen des Anspruchs I gelöst. Insbesondere durch die Maßnahme einen zweiten Luftstrom zu verwenden, der in derselben Richtung wie der die Auflösung und den Transport bewirkende erste Luftstrom besitzt, wird bis zur Ablage der Fasern im Vlies eine Verklumpung des aufgelösten Fasermaterials vermieden, während durch anschließendes Vorpressen des lockeren Vlieses bei aufrechterhaltenem Unterdruck ein Rückfedern der vorgepreßten Fasermatte, wie es bisher ohne das Auftreten des Unterdrucks geschah, vermieden wird.

Durch die in Anspruch 2 unter Schutz gestellte Maßnahme wird bereits im Bereich des Eintrags von Fasermaterial ein Haften des Fasergutes an den Wänden des Eintragskanals vermieden.

Die der Erfindung zugrundeliegende Aufgabe wird ausgehend von einer durch die Offenlegungsschrift 21 49 892 bekannt gewordenen Vorrichtung mit den kennzeichnenden Merkmalen des Anspruchs 3 gelöst. Durch die Anordnung eines Gleichrichterbodens wird der Luftstrom als Parallelstrom ausgebildet und durch die düsenförmige Einschnürung der Schachtwände wird evtl. noch vorhandenes verklumptes Fasermaterial restlich aufgelöst; durch die weitere Lufteintrittsöffnung vor der vorderen Umlenkung des endlosen Bandes wird vermieden, daß aufgelöstes Fasermaterial unkontrolliert auf dem Ablageband zufolge des dort wirkenden Unterdrucks zur Ablage kommt, während die im Bereich einer Vorpresse vorgesehenen weiteren polierbaren Absaugeeinheiten den Vorpreßvorgang durch Entgasen des abgelegten Faservlieses unterstützen.

Durch eine luftdurchlässige Wand zwischen dem Eintritt des Faserguts und einer weiteren Luftzufuhröffnung wie in Anspruch 4 unter Schutz gestellt, wird eindeutig ein Anbacken von aufzulösendem Fasergut an den Wänden des Eintritts vermieden.

Durch die Anordnung mindestens einer Verwirbelungseinrichtung an der Decke der Verteilkammer wird durch die Entstehung immer neuer Wirbel Faserzusammenballungen entgegengewirkt.

In der nachfolgenden Zeichnung wird die Erfindung anhand einer Figur näher erläutert.

Das in dieser Figur dargestellte Ausführungsbeispiel zeigt eine Herstellungsanlage für Spanplatten, bei denen auf einen Spanplattenkem eine erfindungsgemäß erzeugte Faserdeckschicht aufgebracht wird. Es ist jedoch möglich, erfindungsgemäß hergestellte Faservliese auch ohne Spanplattenkemschicht als Faserplatten allein nach dem erfindungsgemäßen Verfahren herzustellen.

Im vorliegenden Ausführungsbeispiel wird über einen Eintrag I Fasermaterial in einen Vorratsbunker 2 über eine Verteileinrichtung 3 eingebracht. Zufolge Umlaufs eines Bodenbandes 4 entsprechend der Pfeilrichtung wird Fasermaterial 5 gegen Austragswalzen 6 transportiert und von diesen voraufgelöst über einen Austragsschacht 7 einer Auflöseeinrichtung 8 zugeführt.

Das Fasermaterial 5 wird als Faserstrom 9 einer über die gesamte Breite des späteren Vlieses entsprechenden Auflösewalze 10 durch einen Schacht II zugeführt. Mindestens eine Seitenwand des Schachtes II besteht aus luftdurchlässigem Material. Im Ausführungsbeispiel besteht das luftdurchlässige Material aus einem Siebgewebe 12. Durch eine weitere Öffnung 13 tritt Luft ebenfalls in die Auflöseeinrichtung 8 ein und dringt beim Abwärtsströmen auch durch das Siebgewebe 12. Hierdurch wird ein Anbacken von voraufgelöstem Fasermaterial an den Schachtwänden 11 vermieden.

Im Bereich der Auflösewalze 10 tritt von einem nicht dargestellten Gebläse über eine Zuführleitung 14 ein Luftstrom in die Auflöseeinrichtung 8 über einen Luftgleichrichterboden 15 ein. Diese so gleichgerichtete parallelströmende Luft nimmt voraufgelöstes Fasermaterial 16 auf und trägt es durch einen sich düsenförmig verjüngenden Schacht 17 in eine Verteilkammer 18. Durch die sich düsenförmig sich verjüngenden und erweiternden Schacht 17 einstellende Geschwindigkeitsänderung des Luftstroms wird auch gleichzeitig das mittragende Fasergut restlich aufgelöst. Nachdem in diesem Bereich keine Störströmungen durch weitere Luftströme eintreten, wird eindeutig eine Verklumpung des aufgelösten Materials vermieden. Zwischen düsenförmiger Schachtwand 19 und Umlenkung 20 eines Ablagebandes 21, welches sich entsprechend angegebenen Pfeilrichtungen bewegt, ist eine zusätzliche Lufteintrittsöffnung 22 vorgesehen; diese Lufteintrittsöffnung erstreckt sich ebenfalls über die gesamte Breite des aufzubauenden Faservlieses. Die durch diese Eintrittsöffnung 22 einströmende Luft kann erfindungsgemäß von einem Zusatzgebläse 23 erzeugt werden. Jedoch kann auch von dem nicht dargestellten Gebläse eine regelbare Menge aus dem Zuflußkanal 14 entnommen werden und durch die zusätzliche Lufteintrittsöffnung 22 in die Verteilkammer 18 eingeführt werden. Der zusätzliche Luftstrom verhindert ein Anbacken aufgelösten Fasermaterials an der Rückseite der düsenförmigen Schachtwand 19 und vermeidet darüber hinaus, daß aufgelöstes Fasermaterial unkontrolliert vor unter dem Ablageband 21 angeordneten Absaugeeinheiten 24 sich auf dem Ablageband 21 niederschlägt.

Ein so erzeugtes Faservlies 25 wird auf dem Ablageband 21 unter einer Egalisiervorrichtung 26 hindurchgeführt und einer Vorpresseinrichtung 27 zugeführt. In der Vorpresseinrichtung ist eine Bandpresse 28 vorgesehen, die entsprechend dem dort angegebenen Pfeil umläuft und die eine Vorverdichtung des Faservlieses 25 bewirkt im Zusammenwirken mit weiteren regelbaren Absaugeeinrichtungen 29. Durch die erfindungsgemäße Entlüftung des Faservlieses durch die weiteren regelbaren Absaugeeinrichtungen 29 wird ein Rückfedem des vorgepreßten Faservlieses 25 vermieden. Anschließend wird dieses Vlies über einen Trennkeil 30 geführt und mit einem Spanplattenkem 31, der in bekannter Weise hergestellt wurde an einer Vereinigungsstelle 32 zusammengeführt. Anschliessend kann ein so gewonnener Formling in bekannter Weise aufgetrennt und zu Kunstholzplatten fertiggepreßt werden.

Die Erfindung ist nicht auf die im Ausführungsbeispiel dargestellte Anordnung eingeschränkt. Es können mit einer derartigen Einrichtung ebenso Faserplatten ohne Spanplattenkem hergestellt werden.

An der Decke der Verteilkammer 18 sind Verwirbelungseinrichtungen 35 in Form von Stäben oder Gittern vorgesehen, die bewirken, daß entstehende Wirbel sich nicht ausbilden können, deren Folge eine Zusammenballung aufgelösten Fasergutes würde, was zwangsläufig zu einem ungleichförmigen Faservlies führen würde.

## Patentansprüche

1. Verfahren zur Erzeugung eines Faservlieses auf einem einen beweglichen gasdurchlässigen Boden einer Verteilkammer bildenden mit Unterdruck beaufschlagten endlosen Ablegeband, wobei nach mechanischem Auflösen der Fasern der Faserstrom mittels Luftströmung in die Verteilkammer geführt wird, und wobei noch weitere Luftströme der Verteilkammer zugeführt werden, und wobei vor der Verteilkammer in der Gesamtbreite des späteren Vlieses ein aufsteigender gerichteter Luftstrom in diesen eingebrachte Fasern vor ihrer mechanischen Auflösung vorauflöst, dadurch gekennzeichnet, daß gleichzeitig die insgesamt aufgelösten Fasern durch Änderung der Strömungsgeschwindigkeit des gerichteten Luftstroms über die gesamte Breite des zu erzeugenden Vlieses weiter aufgelöst der Verteilkammer zugeführt werden, daß ein weiterer aufsteigender regulierbarer von dem ersten getrennter Luftstrom über die Breite des zu erzeugenden Vlieses im Bereich der vorderen Umlenkung des endlosen Ablagebandes in die Verteilkammer eingeführt wird, und daß das abgelegte Vlies bei aufrechterhaltenem Unterdruck vorgepreßt wird.

2. Verfahren nach Anspruch 1, dadurch gekennzeichnet, daß Luft von einem gleichsinnig mit den Fasern eintretenden, von diesen getrennten Luftstrom in den Faserstrom übertritt.

3. Vorrichtung zur Bildung eines Faservlieses auf einem den Boden einer Verteilkammer bildenden angetriebenen endlosen gasdurchlässigen Ablageband (21) mit unterhalb dem Band angeordneter Absaugung (24) mit einem vor der Verteilkammer (18) angeordneten Schacht (11) mit einer Öffnung zur Verteilkammer und einer Eintrittsöffnung für zu verteilendes Fasergut, einer darin angeordneten Auflöseeinrichtung (10) für das Fasergut und einer Luftzuführung (14) für ein Gebläse zum Transport des aufgelösten Fasergutes durch den Schacht (11) zum Eintritt in die Verteilkammer insbesondere zur Durchführung des Verfahrens nach Anspruch 1, dadurch gekennzeichnet, daß der Schacht (11) durch einen Luftgleichrichterboden (15) für das Gebläse nach unten abgeschlossen ist, daß die Wände des Schachtes (11) über die Breite des zu bildenden Vlieses eine verstellbare düsenförmige Einschnürung (17) besitzen, daß zwischen der dem Ablageband gegenüberliegenden Schachtwand und dem Ablageband über die gesamte Breite des abzulegenden Vlieses eine zusätzliche Lufteintrittsöffnung (22) vorgesehen ist, daß unter dem Ablageband (21) im Bereich der Vliesbildung regulierbare Absaugeinheiten (24) und im Bereich einer Vorpreßeinrichtung (28) weitere regulierbare Absaugeinheiten (29) vorgesehen sind.

4. Vorrichtung nach Anspruch 3 insbesondere zur Durchführung des Verfahrens nach Anspruch 2, dadurch gekennzeichnet, daß parallel zum Eintritt für das Fasergut (9) ein ebenfalls über die gesamte Vliesbreite sich erstreckender Lufteintritt (13) vorgesehen ist, und daß eine luftdurchlässige Zwischenwand (12) zwischen beiden Eintritten vorgesehen ist.

5. Vorrichtung nach einem der vorhergehenden Ansprüche, dadurch gekennzeichnet, daß im Bereich der Decke der Verteilkammer (18) über dem Ablageband (21) mindestens eine Verwirbelungseinrichtung (35) vorgesehen ist.

## Revendications

1. Procédé de production d'un non-tissé sur un fond mobile perméable aux gaz d'une chambre de répartition comportant une bande sans fin de dépose sollicitée par un vide, le courant de fibres étant dirigé, après désolidarisation mécanique des fibres, au moyen d'un écoulement d'air, dans la chambre de répartition, et d'autres courants d'air étant encore amenés à la chambre de répartition, et un courant d'air orienté de manière ascendante, avant la chambre de répartition, dans la totalité de la largeur du matelas ultérieurement formé, produit un démêlage dans ces fibres introduites, avant la désolidarisation mécanique, caractérisé en ce que, simultanément, les fibres, globalement démêlées par modification de la vitesse d'écoulement du courant d'air orienté sur la largeur totale de la chambre de répartition du matelas à produire, sont ensuite amenées à l'état démêlé à la chambre de distributeur, en ce qu'un courant d'air supplémentaire, ascendant et réglable, séparé du premier, est introduit dans la chambre de répartition, sur toute la largeur du matelas à produire, dans la zone de la déviation avant de la bande sans fin de dépose, et en ce que le matelas déposé est préalablement comprimé, tout en maintenant le vide.

2. Procédé selon la revendication 1, caractérisé en ce que de l'air provenant d'un courant d'air entrant dans le même sens que les fibres et séparé d'elles passe dans le courant de fibres.

3. Dispositif pour former un non-tissé sur une bande sans fin de dépose (21), perméable aux gaz et entraînée, formant le fond d'une chambre de répartition, avec une aspiration (24) disposée au-dessous de la bande, avec un compartiment (11), disposé avant la chambre de répartition (18) et comportant une ouverture vers la chambre de répartition et une ouverture d'entrée pour le produit en fibres à répartir, avec un dispositif de démêlage (10) disposé à l'intérieur, pour le produit fibreux, et une amenée d'air (14) pour une soufflante, en vue du transport du produit fibreux démêlé à travers le compartiment (11), vers l'entrée dans la chambre de répartition, en particulier pour l'exécution du procédé selon la revendication 1, caractérisé en ce que le compartiment (11) est isolé vers le bas par un fond à grille de redressement de l'air (15) pour la soufflante, en ce que les parois du compartiment (11) comportent, sur toute la largeur du matelas à former, une restriction réglable (17) en forme de buse, en ce qu'entre la paroi de compartiment située en face de la bande de dépose et la bande de dépose, il est prévu sur toute la largeur du matelas à déposer une ouverture d'entrée d'air (22) supplémentaire, en ce que des unités d'aspiration (24) réglables sont prévues sous la bande de dépose, dans la zone de formation du matelas, et que d'autres unités d'aspiration (29) réglables sont prévues dans la zone du dispositif de compression préliminaire (28).

4. Dispositif selon la revendication 3, en particulier pour l'exécution du procédé selon la revendication 2, caractérisé en ce qu'en parallèle de l'entrée pour le produit fibreux (9), il est également prévu une entrée d'air (13) s'étendant sur la totalité de la largeur du matelas, et en ce qu'une paroi intermédiaire (12) perméable aux gaz est prévue entre les deux entrées.

5. Dispositif selon l'une des revendications précédentes, caractérisé en ce qu'au moins un dispositif de tourbillonnement (35) est prévu dans la zone du plafond de la chambre de répartition (18), au dessus de la bande de dépose (21).

## Claims

1. A method of producing a fibre fleece on an endless settling belt forming a movable gas-permeable bottom of a distribution chamber and acted upon by reduced pressure, wherein after mechanical loosening of the fibres, the stream of fibres is conveyed into the distribution chamber by means of air flow, and wherein further streams of air are supplied to the distribution on chamber, and wherein, before the distribution chamber, over the whole width of the future fleece, an upwardly directed stream of air preliminarily loosens the fibres introduced into it, before their mechanical loosening, characterised in that simultaneously, all the loosened fibres, further loosened by variation in the rate of flow of the directional stream of air over the whole width of the fleece to be produced, are supplied to the distribution chamber, that a further rising air stream which can be controlled and is separated from the first is introduced into the distribution chamber over the width of the fleece to be produced, in the region of the front reversal of the endless settling belt, and that the deposited fleece is prepressed while the reduced pressure is maintained.

2. A method according to claim 1, characterised in that air from a stream of air entering in the same direction as the fibres and separated from these, passes into the stream of fibres.

3. An apparatus for forming a fibre fleece on a driven endless gas-permeable settling belt (21) forming the bottom of a distribution chamber, having suction means (24) disposed below the belt, and having a shaft (11) disposed in front of the distribution chamber (18) with an opening into the distribution chamber and an inlet for fibre material to be distributed, a loosening device (10) for the fibre material disposed therein and an air supply (14) for a blower to convey the loosened fibre material through the shaft (11) to the entrance to the distribution chamber, particularly for carrying out the method according to claim 1, characterised in that the shaft (11) is closed at the bottom by an air straightening plate (15) for the blower, that the walls of the shaft (11) have an adjustable nozzle-shaped constriction (17) over the width of the fleece to be formed, that an additional air inlet (22) is provided between the shaft wall situated opposite the settling belt and the settling belt, over the whole width of the fleece to be deposited, that controllable suction units (24) are provided below the settling belt (21) in the region where the fleece is formed and further coatrollable suction units (29) are provided in the region of a prepressing device (28).

4. An apparatus according to claim 3, particularly for carrying out the method according to claim 2, characterised in that provided parallel to the inlet for the fibre material (9) is an air inlet (13) which likewise extends over the whole width of the fleece, and that an air-permeable partition (12) is provided between the two inlets.

5. An apparatus according to any one of the preceding claims, characterised in that at least one swirl device (35) is provided above the settling belt (21) in the region of the top of the distribution chamber (18).
